# FASCICULE DE BREVET EUROPEEN

(11) **EP 0 742 408 B1**
(45) Date de publication et mention de la délivrance du brevet: **25.06.2003**
(21) Numéro de dépôt: 96401019.3
(22) Date de dépôt: 10.05.1996
(51) Int. Cl.: F21V 11/16, F21S 8/10, F21V 17/04

(54) **Projecteur de véhicule automobile comportant des moyens d'occultation de la lumière parasite, et lampe pourvue de tels moyens d'occultation**
Kfz-Scheinwerfer mit Abschirmungsmitteln gegen Streulicht sowie Lampe mit solchen Abschirmungsmitteln
Motor vehicle headlamp comprising stray light shielding means and lamp including such shielding means

(30) Priorité: 10.05.1995 FR 9505514
(43) Date de publication de la demande: 13.11.1996
(73) Titulaire: VALEO VISION, 93000 Bobigny (FR)
(72) Inventeur: Reiss, Benoît, 75018 Paris (FR); Raillard, Vincent, 93500 Pantin (FR)
(74) Mandataire: Le Forestier, Eric

(56) Documents cités:
- EP-A- 0 231 935
- DE-A- 4 302 907
- US-A- 4 271 459

## Description

La présente invention concerne d'une façon générale les projecteurs de véhicules automobiles équipés notamment de lampes à décharge.

De façon classique, un projecteur est équipé d'une lampe à filament alimentée par la tension continue délivrée par la batterie du véhicule.

On a développé récemment à l'usage des projecteurs de véhicules automobiles des lampes à décharge, qui nécessitent des circuits d'amorçage et d'alimentation spécifiques, mais qui ont l'avantage, à même puissance, d'engendrer un flux lumineux bien supérieur à celui engendré par un filament incandescent.

Par ailleurs, l'un des principaux problèmes dans la conception d'un projecteur de véhicule automobile destiné à émettre un faisceau à coupure nette, c'est-à-dire non susceptible d'éblouir les conducteurs des véhicules roulant en sens inverse, est d'autant plus aigu avec ce nouveau type de source.

On connaît différentes techniques pour former un faisceau à coupure nette. L'une de ces techniques consiste à associer à la source une coupelle masquant une partie du miroir, mais alors une quantité significatif du flux lumineux est perdue (cas notamment d'une lampe normalisée "H4").

Une autre technique consiste à recourir à un miroir de conception spécifique, apte à engendrer par lui-même un faisceau à coupure nette.

Il est par ailleurs connu de placer en avant de la source un cache destiné à masquer la lumière émise par la source directement vers la glace du projecteur (lumière "directe").

Ce cache est conçu simplement en fonction de la source, sans tenir compte des éventuelles sources parasites produites par la réflexion du rayonnement issu de la source principale sur des parties adjacentes de la lampe.

Ces parties adjacentes peuvent être notamment des sels d'une lampe à décharge, ou de ses électrodes, ou encore, et de façon plus gênante, le manchon céramique entourant un conducteur d'alimentation de la lampe situé à l'extérieur du bulbe, généralement au-dessous de celui-ci. Un inconvénient majeur de ces sources parasites réside en ce qu'en coopération avec le miroir, elles vont le plus souvent engendrer de la lumière en quantité importante au-dessus de la coupure recherchée. Ce problème se pose également dans des lampes de type "HIR".

Une solution connue à ce problème, telle que décrite dans US-A-4 271 459, consiste à recourir à de simples occulteurs latéraux dont la taille est déterminée de manière à assurer une occultation de la lumière issue de la source parasite formée par l'enveloppe ou bulbe en quartz de la lampe.

La présente invention vise à résoudre ce même type d'inconvénient dans le cadre d'une lampe susceptible de présenter des sources parasites et comportant par elle-même des moyens pour occulter une partie du rayonnement issu de la source en direction de zones déterminées du miroir, ces moyens pouvant notamment comprendre deux zones opaques en forme de bandes prévues sur le bulbe et destinées à favoriser l'obtention d'une coupure nette. Un type particulier de telles bandes d'occultation apparaît notamment dans le document CH-A-487 366, qui divulgue également le préambule des revendications 1 et 4.

La présente invention vise plus précisément à proposer un nouveau dispositif de masquage ou d'occultation qui réduise une partie substantielle des éblouissements dus aux sources parasites précitées, le tout en causant une réduction minime du flux lumineux efficace, participant effectivement à la formation du faisceau lumineux.

Ainsi la présente invention propose, selon un premier aspect, un projecteur de véhicule automobile tel que défini dans la revendication 1.

Selon un deuxième aspect, l'invention propose une lampe pour projecteur de véhicule automobile telle que définie dans la revendication 4.

Certains aspects préférés, mais non limitatifs, de la présente invention sont définis dans les sous-revendications.

D'autres aspects, buts et avantages de la présente invention apparaîtront mieux à la lecture de la description détaillée suivante d'une forme de réalisation préférée de celle-ci, donnée à titre d'exemple non limitatif et faite en référence aux dessins annexés, sur lesquels :
la figure 1 est une vue en coupe verticale axiale d'une partie d'un projecteur de véhicule automobile équipé d'une lampe à décharge gazeuse conventionnelle,
la figure 2 est une vue de face schématique et partielle du projecteur de la figure 1,
la figure 3 est une vue analogue à la figure 2, montrant une lampe équipée selon la présente invention,
la figure 4 est une vue schématique en perspective d'une lampe équipée selon la présente invention,
la figure 5 est une vue partielle en coupe verticale d'un projecteur selon une autre forme de réalisation,
la figure 6 est une vue en perspective de l'ensemble lampe-pièce d'occultation du projecteur de la figure 5,
la figure 7 est une vue de la gauche de la pièce d'occultation de la figure 6,
la figure 8 est une vue de face de la pièce d'occultation de la figure 6,
la figure 9 est une vue de la droite de la pièce d'occultation de la figure 6, et
la figure 10 est une vue de dessus de la pièce d'occultation de la figure 6.

L'exemple de réalisation selon les figures 5 à 10 ne fait cependant pas partie de la présente invention.

On a représenté sur la figure 1 un projecteur de véhicule automobile comportant une lampe à décharge gazeuse 10 montée dans un miroir 20.

La lampe comporte, dans un bulbe ou enveloppe en verre 12 de forme générale cylindrique, coaxial avec l'axe optique x-x du miroir, deux électrodes 14a, 14b entre lesquelles peut être amorcé et entretenu, par commande électrique appropriée, un arc électrique lumineux constituant la source lumineuse S du projecteur.

L'électrode antérieure 14b est reliée au culot 15 de la lampe par un conducteur 16 comportant une branche descendante 16a et une branche généralement horizontale 16b, s'étendant au-dessous du bulbe et parallèlement à l'axe x-x, jusqu'au culot.

Cette branche horizontale du conducteur 16 est entourée par un manchon en céramique 17, de façon classique.

La lampe 10 comporte également un cache de lumière directe 18 relié au culot 15 de la lampe par un support approprié (non représenté) qui est traité de manière à minimiser les réflexions parasites sur celui-ci.

En référence maintenant à la figure 2, on observe que le bulbe 12 de la lampe, de façon classique en soi, comporte deux zones opaques 12a, 12b destinées à occulter le rayonnement issu de la source S et qui se dirigerait vers deux zones spécifiques du miroir. Ces zones opaques sont ici en forme de bandes s'étendant parallèlement à l'axe de la lampe, et sont réalisées de préférence en appliquant sur le bulbe une peinture opaque.

Dans la présente forme de réalisation, l'une de ces zones Z1 couvre, à gauche de la lampe en vue de face, un secteur compris entre un demi-plan horizontal P1 et un demi-plan P2 incliné à 25° sous l'horizontale. L'autre de ces zones Z2 couvre, à droite de la lampe en vue de face, un secteur compris entre un demi-plan P3 incliné à 15° sous l'horizontale et un demi-plan P4 incliné à 40° sous l'horizontale. Ce mode de réalisation particulier n'est bien entendu pas à considérer comme limitatif.

Le miroir 20 est en l'espèce un miroir capable de produire par lui-même, sans l'intervention d'une coupelle, un faisceau de croisement européen normalisé, par une conception spécifique telle que décrite dans un certain nombre de brevets antérieurs au nom de la Demanderesse.

On précisera ici que le masquage effectué par les bandes 12a, 12b a pour objet de parfaire le faisceau lumineux produit par le miroir, en atténuant la lumière dans certaines zones du faisceau et notamment la lumière susceptible, par des imperfections de la surface réfléchissante, de déborder au-dessus de la coupure.

On notera également ici que la forme de réalisation particulière du miroir n'est pas à considérer comme limitative.

On a également représenté sur la figure 2 le conducteur 16b pourvu de son manchon 17. La réflexion de la lumière issue de la source S sur ce manchon fait que celui-ci constitue une source lumineuse parasite S', éclairant majoritairement vers le haut et vers les côtés. Cette source parasite, en coopération avec le miroir, est susceptible - de par sa position au-dessous de la source S - de donner lieu dans le faisceau engendré à une quantité de lumière non négligeable au-dessus de la coupure recherchée.

Une telle lampe peut également donner lieu à d'autres types de sources parasites, et notamment à une source S" liée à la présence de sels à l'intérieur de l'enveloppe 12 ou des électrodes 14a, 14b.

Maintenant en référence à la figure 3, on a représenté une lampe selon l'invention, à laquelle sont associés deux occulteurs qui ont pour vocation d'intercepter une partie substantielle du rayonnement issu de la source parasite et qui se dirigerait vers le miroir, et qui ont pour caractéristique de se placer dans les deux zones d'ombre Z1 et Z2 provoquées par les bandes opaques 12a, 12b. De la sorte, ces occulteurs sont sans influence sur la lumière émise par la source S, et donc sur le faisceau engendré par le miroir à partir de ladite source. En outre, en occultant la majeure partie du rayonnement diffusé par la source parasite et susceptible de rencontrer le miroir, ils évitent que ce rayonnement n'engendre dans le faisceau de la lumière au-dessus de la coupure.

Les occulteurs sont en l'espèce en forme de plaques planes 13a, 13b, par exemple métalliques, qui s'étendent sensiblement radialement à partir du bulbe 12 sur une étendue au moins égale, et de préférence supérieure, à celle de la source parasite S'.

De façon préférée, comme illustré sur la figure 3, ces plaques ne s'étendent pas rigoureusement radialement, mais sont inclinées, de l'intérieur vers l'extérieur, du plan limite supérieur de la zone considérée vers le plan limite inférieur.

Comme illustré sur la figure 4, les occulteurs 13a et 13b peuvent être fixés en place en étant rendus solidaires du cache de lumière directe 18 (par exemple soudés ou sertis), en présentant des décrochements 131a, 131b prolongeant lesdits occulteurs vers l'avant sur une certaine distance de part et d'autre du cache.

De façon avantageuse, la face inférieure des plaques d'occultation 13a, 13b comporte un revêtement absorbant la lumière (peinture noire mate ou analogue).

Selon une variante de réalisation non représentée, les occulteurs 13a, 13b peuvent être fixés directement sur le culot 15 de la lampe.

Selon une autre variante, telle qu'on va la décrire en détail dans la suite, ce sont les occulteurs 13a, 13b eux-mêmes qui constituent des moyens de montage du cache de lumière directe 18 sur le culot, auquel cas les occulteurs sont solidaires du culot à leur extrémité arrière et solidaires du cache 18 à leur extrémité avant.

Par ailleurs, l'invention s'applique généralement à tout type de lampe comportant, à l'extérieur du bulbe, un ou plusieurs organes, notamment électrodes, susceptibles de constituer des sources parasite, et couvre notamment les lampes dites "HIR" (Halogen Infra Red, dans lesquelles le ballon de la lampe rétro-réfléchit le rayonnement infrarouge émis par le filament vers ce même filament pour accroître l'excitation lumineuse.

On a représenté sur les figures 5 à 10 une autre forme de réalisation qui ne fait toutefois pas partie de la présente invention.

Sur ces figures, des éléments ou parties identiques ou similaires à ceux des figures précédentes sont désignés dans la mesure du possible par les mêmes signes de référence, et ne seront pas systématiquement décrits à nouveau.

Ce projecteur comprend une pièce d'occultation qui comporte une partie formant cache de lumière directe 18 avec une paroi supérieure bombée 181, deux parois latérales verticales 182, 183, une paroi inférieure horizontale 186 et une paroi frontale 187. Deux parties en biseau 184, 185 assurent la transition entre les parois latérales et la paroi inférieure.

Les bords des parois supérieure, inférieure et latérales à l'opposé de la paroi frontale présentent une géométrie telle que le rayonnement issu de la lampe atteigne seulement les parties utiles du miroir 20.

Selon cette forme de réalisation, les occulteurs 13a, 13b dont la fonction est identique à celle des occulteurs décrits en référence aux figures 3 et 4, constituent en même temps les moyens de fixation de la partie 18 formant cache de lumière directe sur le miroir 20, si bien qu'aucune pièce additionnelle de fixation telle que patte, montant, etc.., susceptible de diminuer le rendement lumineux et/ou d'engendrer un rayonnement parasite, n'est nécessaire.

Dans cet exemple de réalisation, chaque occulteur 13a, 13b présente la forme d'une patte s'étendant dans un plan vertical et comportant à son extrémité postérieure:
- un prolongement à environ 90° vers l'extérieur, respectivement 131a, 131b;
- un prolongement vers l'arrière, sensiblement parallèle aux occulteurs 13a, 13b, et désigné respectivement par 132a, 132b; et
- un prolongement terminal à environ 90° vers l'extérieur, respectivement 133a, 133b.

Ces prolongements sont aptes à se verrouiller, après déformation élastique pour leur mise en place, dans deux ouvertures 21a, 21b formées dans le miroir 20 de part et d'autre du trou de lampe.

On observera ici que la mise en place de la lampe dans le trou de lampe peut être mise à profit soit pour assurer le montage de la pièce d'occultation sur le miroir, soit pour confirmer le montage effectué par exemple comme décrit ci-dessus, en venant dans ce cas exercer un appui radialement vers l'extérieur au niveau des prolongements 132a, 132b et effectuer un calage axial approprié, pour éviter tout risque de déverrouillage.

On peut également prévoir une fixation de la pièce d'occultation sur le miroir par vissage, accrochage à l'aide de griffes, etc...

On peut en outre monter la pièce d'occultation directement sur le culot 15 de la lampe.

La figure 8 montre la disposition angulaire des occulteurs 13a, 13b pour qu'ils se situent bien dans les zones d'ombre crées par les zones opaques 12a, 12b du bulbe.

Bien entendu, les parties 13a et 13b de la pièce d'occultation peuvent en variante être orientées non pas verticalement mais avec une inclinaison oblique, comme dans le cas des figures 3 et 4.

Bien entendu, la présente invention n'est nullement limitée aux formes de réalisation décrites et représentées, mais l'homme de l'art saura y apporter toute variante ou modification conforme aux revendications ci-jointes.

## Revendications

1. Projecteur de véhicule automobile, du type comprenant une lampe (10) comportant un bulbe (12) à l'intérieur duquel est formée une source lumineuse (S), et des moyens de connexion ou de support (17) s'étendant à l'extérieur du bulbe sensiblement au droit de la source, un miroir (20) dans lequel est reçue la lampe, et une glace de fermeture, la lampe comportant au voisinage du bulbe au moins un écran (12a, 12b) destiné à occulter une partie du rayonnement issu de la source et qui se dirigerait vers une certaine région du miroir, pour ainsi créer une zone d'ombre homologue (Z1, Z2), le projecteur étant **caractérisé en ce que** la lampe est du type lampe à décharge comportant un cache de lumière directe (18) en avant de la source, **en ce que** le projecteur comprend, dans ladite zone d'ombre, un occulteur (13a, 13b) destiné à masquer une région homologue du miroir vis-à-vis d'une source de lumière parasite (S') constituée par la réflexion de la lumière issue de la source sur un manchon de protection (17) d'un conducteur extérieur au bulbe de la lampe à décharge, et **en ce que** le ou les occulteurs (13a, 13b) sont solidaires du cache de lumière directe (18) et constituent des moyens de fixation dudit cache sur le culot (15) de la lampe.

2. Projecteur selon la revendication 1, dans lequel le bulbe de la lampe comporte deux zones opaques (12a, 12b) formant écrans, en forme de bandes généralement parallèles à l'axe (x-x) d'émission du projecteur et créant deux zones d'ombre (Z1, Z2) s'étendant généralement latéralement par rapport à la lampe, et dans lequel ladite source parasite (S') est située au-dessous de la source, **caractérisé en ce qu'**il comprend deux occulteurs en forme de plaques (13a, 13b) s'étendant généralement radialement dans les zones d'ombre (Z1, Z2) desdites bandes opaques.

3. Projecteur selon la revendication 2, **caractérisé en ce que** lesdits occulteurs en forme de plaques (14a, 14b) s'étendent de façon inclinée vers le bas de part et d'autre de la lampe.

4. Lampe (10) pour projecteur de véhicule automobile, du type comportant un bulbe (12) à l'intérieur duquel est formée une source lumineuse (S), et au moins une zone opaque (12a, 12b) s'étendant au voisinage du bulbe et destinée à occulter une partie du rayonnement issu de la source et qui se dirigerait vers une certaine région d'un miroir associé, pour ainsi créer une zone d'ombre homologue (Z1, Z2), la lampe étant **caractérisée en ce qu'**elle est du type lampe à décharge comportant des moyens de connexion ou de support comprenant un manchon de protection (17) entourant un conducteur s'étendant à l'extérieur du bulbe sensiblement au droit de la source, et un cache de lumière directe (18) en avant de la source, **en ce que** la lampe comprend, dans ladite zone d'ombre, un occulteur (13a, 13b) destiné à intercepter une partie significative du rayonnement issu d'une source de lumière parasite (S') constituée par la réflexion de la lumière issue de la source sur le manchon (17), et **en ce que** le ou les occulteurs (13a, 13b) sont solidaires du cache de lumière directe (18) et constituent des moyens de fixation dudit cache sur le culot (15) de la lampe.

5. Lampe selon la revendication 4, dont le bulbe comporte deux zones opaques en forme de bandes (12a, 12b) généralement parallèles à un axe de la lampe et aptes à créer deux zones d'ombre (Z1, Z2) s'étendant généralement latéralement par rapport à la lampe, **caractérisée en ce que** la source parasite (S') est située au-dessous de la source (S), **caractérisée en ce qu'**elle comprend deux occulteurs en forme de plaques (13a, 13b) s'étendant généralement radialement dans les zones d'ombre desdites bandes opaques.

6. Lampe selon la revendication 5, **caractérisée en ce que** lesdits occulteurs en forme de plaques (13a, 13b) s'étendent de façon inclinée vers le bas de part et d'autre du bulbe (12).

## Patentansprüche

1. Kraftfahrzeugscheinwerfer des Typs mit einer Lampe (10), die einen Glaskolben (12), in dem innen eine Lichtquelle (S) gebildet ist, und Anschluss- oder Haltemitteln (17) umfasst, die außerhalb des Glaskolbens im Wesentlichen senkrecht zur Lichtquelle verlaufen, einem Reflektor (20), in dem die Lampe aufgenommen ist, und einer Abdeckscheibe, wobei die Lampe in der Nähe des Glaskolbens wenigstens einen Schirm (12a, 12b) aufweist, der dazu bestimmt ist, einen Teil der von der Lichtquelle ausgehenden Strahlung abzuschatten, die auf einen bestimmten Reflektorbereich gerichtet wäre, um auf diese Weise einen entsprechenden Schattenbereich (Z1, Z2) zu erzeugen,
wobei der Scheinwerfer **dadurch gekennzeichnet ist, dass** die Lampe vom Gasentladungslampentyp ist, die eine Direktlichtabdeckkappe (18) vor der Lichtquelle aufweist, dass der Scheinwerfer in dem Schattenbereich einen Abschatter (13a, 13b) aufweist, der dazu bestimmt ist, eine entsprechende, einer Streulichtquelle (S') gegenüber liegende Region des Reflektors abzudecken, die durch die Reflexion des von der Lichtquelie ausgehenden Lichts auf einer Ummantelung (17) eines außerhalb des Glaskolbens der Gasentladungslampe liegenden elektrischen Leiters gebildet wird, und dass die Abschatter (13a, 13b) mit der Direktlichtabdeckkappe (18) fest verbunden sind und Mittel zum Befestigen der Abdeckkappe auf dem Lampensockel (15) bilden.

2. Scheinwerfer nach Anspruch 1, bei dem der Glaskolben der Lampe zwei streifenförmige, lichtundurchlässige Bereiche (12a, 12b) aufweist, die Schirme bilden und allgemein zur Emissionsachse (x-x) des Scheinwerfers parallel verlaufen und zwei Schattenbereiche (Z1, Z2) erzeugen, die bezüglich der Lampe allgemein seitlich verlaufen, und bei dem die Streulichtquelle (S') unter der Lichtquelle angeordnet ist,
**dadurch gekennzeichnet, dass** er zwei Abschatter in Form von Platten (13a, 13b) umfasst, die in den Schattenbereichen (Z1, Z2) der lichtundurchlässigen Streifen allgemein radial verlaufen.

3. Scheinwerfer nach Anspruch 2,
**dadurch gekennzeichnet, dass** die Abschatter in Form von Platten (13a, 13b) zu beiden Seiten der Lampe schräg nach unten verlaufen.

4. Lampe (10) für Kraftfahrzeugscheinwerfer, mit einem Glaskolben (12), in dem eine Lichtquelle (S) gebildet ist, und wenigstens einem lichtundurchlässigen Bereich (12a, 12b), der in der Nähe des Glaskolbens verläuft und dazu bestimmt ist, einen Teil der von der Lichtquelle ausgehenden Strahlung abzuschatten, die auf eine bestimmte Region des zugeordneten Reflektors gerichtet wäre, um somit einen entsprechenden Schattenbereich (Z1, Z2) zu erzeugen,
wobei die Lampe **dadurch gekennzeichnet ist, dass** sie vom Gasentladungslampentyp ist, die Anschluss- oder Haltemittel umfasst, welche eine Ummantelung (17) aufweisen, die einen außerhalb des Glaskolbens im Wesentlichen senkrecht zur Lichtquelle verlaufenden Leiter umgibt, sowie eine Direktlichtabdeckkappe (18) vor der Lichtquelle, dass die Lampe in dem Schattenbereich einen Abschatter (13a, 13b) aufweist, der dazu bestimmt ist, einen wesentlichen Teil der Strahlung abzuschirmen, die von einer Streulichtquelle (S') ausgeht, die durch die Reflexion des von der Lichtquelle ausgehenden Lichts auf der Ummantelung (17) gebildet wird, und dass der oder die Abschatter (13a, 13b) mit der Direktlichtabdeckkappe (18) fest verbunden sind und Mittel zum Befestigen der Abdeckkappe auf dem Lampensockel (15) bilden.

5. Lampe nach Anspruch 4, deren Glaskolben zwei streifenförmige, lichtundurchlässige Bereiche (12a, 12b) umfasst, die allgemein parallel zu einer Achse der Lampe verlaufen und zwei Schattenbereiche (Z1, Z2) zu erzeugen vermögen, die in Bezug auf die Lampe allgemein seitlich verlaufen,
**dadurch gekennzeichnet, dass** die Streulichtquelle (S') unter der Lichtquelle (S) angeordnet ist, **dadurch gekennzeichnet, dass** sie zwei Abschatter in Form von Platten (13a, 13b) umfasst, die in den Schattenbereichen der lichtundurchlässigen Streifen allgemein radial verlaufen.

6. Lampe nach Anspruch 5,
**dadurch gekennzeichnet, dass** die Abschatter in Form von Platten (13a, 13b) zu beiden Seiten des Glaskolbens (12) schräg nach unten verlaufen.

## Claims

1. Motor vehicle headlamp, comprising a lamp (10), incorporating a bulb (12), within which a light source (S) is formed, and means for connection or support (17) extending outside the bulb, substantially at the level of the source, a reflector (20) in which the lamp is placed, and a closure glass, the lamp incorporating in the vicinity of the bulb at least one screen (12a, 12b) intended to shield a part of the radiation output by the source, and which would be directed towards a certain region of the reflector, in order thus to create a homologous shade area (Z1, Z2), the headlamp being **characterised in that** the lamp is of the discharge lamp type, incorporating a direct light shield (18) in front of the source, **in that** the headlamp comprises, in said shade area, a screen (13a, 13b) intended to mask a homologous region of the reflector from a stray light source (S') formed by the light output from the source reflecting on a protective sleeve (17) of a conductor located outside the bulb of the discharge lamp, and **in that** the screen or screens (13a, 13b) are secure with the direct light shield (18) and constitute the means of fixing the said shield on the lamp base (15).

2. Headlamp as in Claim 1, in which the bulb of the lamp incorporates two opaque areas (12a, 12b) forming screens, in the form of bands generally parallel to the axis (x-x) of the headlamp's emission, and creating two shade areas (Z1, Z2) extending generally to the sides compared with the lamp, and in which the said stray light source (S') is placed below the source, **characterised in that** it comprises two screens in the form of plates (13a, 13b) extending generally radially in the shade areas (Z1, Z2) of the said opaque bands.

3. Headlamp as in Claim 2, **characterised in that** the said shades in the form of plates (14a, 14b) extend slanting towards the base on both sides of the lamp.

4. Lamp (10) for a motor vehicle headlight, incorporating a bulb (12), in which a light source (S) is formed, and at least one opaque area (12a, 12b), extending to the vicinity of the bulb, intended to screen a part of the radiation output from the light source and which would be directed towards a given region of an associated reflector, to create a homologous shade area (Z1, Z2), the lamp being **characterised in that** it is a lamp of the discharge type incorporating means for connection or support, comprising a protective sleeve (17) surrounding a conductor extending outside the bulb, substantially at the level of the light source, and a direct light shield (18) in front of the source, **in that** the lamp comprises, in the said shade area, a screen (13a, 13b) intended to intercept a significant part of the radiation output from a stray light source (S'), formed by reflection of the light output from the source on the sleeve (17), and **in that** the screen or screens (13a, 13b) are secure with the direct light shield (18) and constitute the means of fixing the said shield on the base (15) of the lamp.

5. Lamp as in Claim 4, where the bulb incorporates two opaque areas in the form of bands (12a, 12b), in general parallel to an axis of the lamp and suited to creating two shade areas (Z1, Z2) extending in general laterally compared with the lamp, **characterised in that** the stray light source (S') is placed below the light source (S), **characterised in that** it comprises two screens in the form of plates (13a, 13b), extending generally radially in the shade areas of the said opaque bands.

6. Lamp as in Claim 5, **characterised in that** the said screens in the form of plates (13a, 13b) extend slanting towards the base on both sides of the bulb (12).
